# EUROPÄISCHE PATENTSCHRIFT

(11) **EP 3 917 690 B1**
(45) Veröffentlichungstag und Bekanntmachung des Hinweises auf die Patenterteilung: **18.01.2023**
(21) Anmeldenummer: 20704778.8
(22) Anmeldetag: 28.01.2020
(51) Int. Cl.: B07B 1/42, B07B 1/46

(54) **SCHWINGSIEBANLAGE, BESTEHEND AUS WENIGSTENS ZWEI IN REIHE ANGEORDNETEN SIEBMASCHINEN**
VIBRATING SCREENING SYSTEM, CONSISTING OF AT LEAST TWO SCREENING MACHINES ARRANGED IN A ROW
SYSTÈME DE TAMIS VIBRANT CONSTITUÉ D'AU MOINS DEUX MACHINES DE TAMISAGE AGENCÉES EN RANGÉE

(30) Priorität: 31.01.2019 DE 102019102436
(43) Veröffentlichungstag der Anmeldung: 08.12.2021
(73) Patentinhaber: Spaleck GmbH & Co. Kommanditgesellschaft, 46397 Bocholt (DE)
(72) Erfinder: HALLADIN, Jörg, 46397 Bocholt (DE); SCHMEINK, Simon, 46399 Bocholt (DE)
(74) Vertreter: Schulze Horn, Kathrin
(86) Internationale Anmeldenummer: PCT/EP2020/025034
(87) Internationale Veröffentlichungsnummer: WO 2020/156757

(56) Entgegenhaltungen:
- EP-A1- 0 316 461
- DE-A1- 3 139 279
- DE-B- 1 201 160
- US-A- 4 147 256

## Beschreibung

Die vorliegende Erfindung betrifft eine Schwingsiebanlage, bestehend aus wenigstens zwei in Reihe angeordneten, in Schwingung versetzbaren Siebmaschinen, wobei jede Siebmaschine ein Siebgutaufgabeende und ein Siebgutabgabeende aufweist und wobei jede Siebmaschine im Bereich ihres Siebgutaufgabeendes und im Bereich ihres Siebgutabgabeendes je eine federnde Lagerstelle aufweist.

Siebmaschinen an sich sind seit Jahrzehnten bekannt und stehen verbreitet im Einsatz.

Das Dokument DE 85 12 051 U1 beispielsweise zeigt eine Siebvorrichtung mit einer in Schwingung versetzbaren Tragkonstruktion, die auf Federn auf dem Untergrund abgestützt ist und einen Schwingungserreger aufweist. Die Tragkonstruktion besteht aus zwei durch erste Querträger verbundene Seitenwangen, welche vornehmlich eine Kreisschwingung durchführen, sowie aus zweiten Querträgern, welche über Federn mit der Tragkonstruktion verbunden sind und die elliptisch oder in Längsrichtung schwingen, und wobei sich zwischen je einem ersten und zweiten Querträger eine elastische Siebmatte befindet. Die Siebvorrichtung kann mit einer Neigung aufgestellt werden, sodass eine ausreichende Fördergeschwindigkeit und eine entsprechende Verweilzeit des Siebguts auf dem Sieb erreicht werden.

Das Dokument DE 10 2012 206 347 A1 zeigt eine Siebvorrichtung mit einem in Schwingungen versetzbaren Grundrahmen, welcher aus zwei durch erste Querträger verbundenen Seitenwangen besteht, und mit einem über Federelemente mit dem Grundrahmen verbundenen Zusatzrahmen, welcher aus zwei parallel zu den Seitenwangen angeordneten und durch zweite Querträger verbundenen Seitenträgern gebildet ist, wobei in Längsrichtung der Siebvorrichtung gesehen erste und zweite Querträger einander abwechseln, wobei eine Siebfläche bildende flexible Siebmatten zwischen je einem ersten und zweiten Querträger eingespannt sind und wobei der Zusatzrahmen in Längsrichtung in wenigstens zwei Zusatzrahmenabschnitte unterteilt ist. Weiter ist vorgesehen, dass die Siebvorrichtung in ihrer Längsrichtung gesehen wenigstens zwei hintereinander angeordnete Siebabschnitte mit unterschiedlicher Ausrichtung relativ zur Horizontalen aufweist, dass jedem Siebabschnitt ein eigener Zusatzrahmenabschnitt zugeordnet ist und dass sich jeder Siebabschnitt neben der unterschiedlichen Ausrichtung relativ zur Horizontalen in wenigstens einem weiteren Siebparameter von dem anderen Siebabschnitt/den anderen Siebabschnitten unterscheidet. Auch hier handelt es sich um eine einheitliche Siebmaschine, bei der lediglich Siebmaschinenbereiche unterschiedlicher Neigung vorgesehen sind.

Aus der Praxis ist es auch bekannt, zwei oder mehr konventionelle, jeweils voneinander unabhängige, individuell auf dem Untergrund gelagerte Siebmaschinen hintereinander anzuordnen und das Siebgut über die Reihe von Siebmaschinen laufen zu lassen, wenn die zu lösende Siebaufgabe dies zweckmäßig oder erforderlich macht.

Als nachteilig wird bei dem bekannten Stand der Technik angesehen, dass häufig schon die einzelnen Siebmaschinen und erst recht Reihenanordnungen mehrerer Siebmaschinen eine sehr große Baulänge aufweisen, was den Transport der Siebmaschinen oder Schwingsiebanlagen vom Hersteller zum Einsatzort aufwändig und teuer macht und was zu einem großen Platzbedarf am Einsatzort führt.

Für die vorliegende Erfindung stellt sich daher die Aufgabe, eine Schwingsiebanlage der eingangs genannten Art zu schaffen, welche die angegebenen Nachteile vermeidet und welche insbesondere den Transport vom Hersteller zum Einsatzort vereinfacht und welche am Einsatzort einen kleineren Platzbedarf hat.

Das Dokument DE 1201160 B offenbart eine Schwingsiebanlage gemäß dem Oberbegriff des Anspruchs 1, es zeigt eine Siebstraße aus mehreren, aneinandergekoppelten Zweimassen-Schwingsieben, deren jedes aus Grundrahmen und Siebrahmen mit Siebboden besteht. Die Siebrahmen sind an Quertraversen angeschlossen und die Quertraversen sind im Bereich der Mitte des Siebrahmens angebracht und mittels einer Mehrzahl von umgebenden Speicherfedern in den beiden Wangen des Grundrahmens zur Einstellung der Neigung des Siebrahmens gegen die Horizontale umsetzbar gelagert und ferner sind die Siebrahmen mit Hilfe von Koppelgliedern bei unterschiedlicher Neigung gegen die Horizontale aneinander anschließbar .

Die Lösung der Aufgabe gelingt erfindungsgemäß mit einer Schwingsiebanlage der eingangs genannten Art, welche dadurch gekennzeichnet ist, dass alle Lagerstellen der in der Reihe der Siebmaschinen in Siebgutförderrichtung gesehen letzten Siebmaschine auf dem Untergrund abgestützt sind, dass jeweils die im Bereich des Siebgutaufgabeendes der/jeder weiteren Siebmaschine vorgesehene Lagerstelle ebenfalls auf dem Untergrund abgestützt ist und dass jeweils die im Bereich des Siebgutabgabeendes der/jeder weiteren Siebmaschine vorgesehene Lagerstelle nicht auf dem Untergrund (5) sondern im Bereich des Siebgutaufgabeendes der in Siebgutförderrichtung folgenden Siebmaschine auf dieser abgestützt ist.

Vorteilhaft kann bei der erfindungsgemäßen Schwingsiebanlage der Abstand zwischen den einzelnen Siebmaschinen verringert werden und dadurch eine geringere Größe der Gesamtanlage erreicht werden. Das Gesamtgewicht der Schwingsiebanlage wird reduziert und somit deren Energieeffizienz erhöht. Zudem wird nur noch eine reduzierte Anzahl an Lagerstellen zum Untergrund benötigt, was zu weniger Aufwand bei der Auslegung und Herstellung untergrundseitiger Lagerfundamente führt. Weiter weist die erfindungsgemäße Schwingsiebanlage eine verminderte Empfindlichkeit der einzelnen Siebmaschinen gegenüber Auflast durch Siebgut auf, da die Siebmaschinen untereinander kinetische Energie übertragen können. Dies ist insbesondere bei ungleichmäßiger Verteilung von schwerem Siebgut von Vorteil. Dadurch, dass die erste Siebmaschine der Reihe aufgabeseitig keine Last eines Vorgängers tragen muss, hat diese mehr Förderleistung, was einer schnelleren Verteilung des Siebguts zu Gute kommt und die Empfindlichkeit gegenüber Auflast verringert. Dadurch, dass die in Siebgutförderrichtung letzte Siebmaschine abgabeseitig nicht durch die vorgeschaltete benachbarte Siebmaschine angeregt wird, hat die letzte Siebmaschine der Reihe wenig Schwingweite an ihrem Siebgutabgabeende, so dass ein geringerer Abstand bei der Übergabe an eine nachfolgende nächste Komponente einer Siebgutbehandlungsanlage möglich wird.

Um die Übergabe von Siebgut von einer Siebmaschine auf die nächstfolgende Siebmaschine zu vereinfachen, ist weiter vorgesehen, dass jeweils das Siebgutabgabeende von in Siebgutförderrichtung gesehen vor der letzten Siebmaschine liegenden Siebmaschinen über dem Siebgutaufgabeende der in Siebgutförderrichtung folgenden Siebmaschine angeordnet ist. Aufgrund dieser Anordnung werden in der Regel keine zusätzlichen Mittel zum Übergeben des Siebguts benötigt, was ein weiterer Beitrag zu einer Gewicht sparenden Ausführung der Schwingsiebanlage ist. Die Stufe zwischen den einzelnen Siebmaschinen kann auf unterschiedlicher Höhe den Bedürfnissen entsprechend eingestellt und angepasst werden. Vorteilhaft wird zudem das Siebgut bei der Übergabe durch eine gewisse Fallstrecke und Aufprallen auf den Siebgutaufgabebereich der folgenden Siebmaschine gelockert.

Bei Bedarf kann jeweils zwischen dem Siebgutabgabeende von in Siebgutförderrichtung gesehen vor der letzten Siebmaschine liegenden Siebmaschinen und der in Siebgutförderrichtung folgenden Siebmaschine oder am Siebgutabgabeende jeder Siebmaschine je eine Siebgutübergaberutsche angeordnet sein. Die Siebgutübergaberutsche kann dabei vorteilhaft kurz und dadurch leicht sein.

Weiter schlägt die Erfindung vor, dass alle Lagerstellen jeweils durch eine Federanordnung gebildet sind und dass jeweils die Federanordnung der im Bereich des Siebgutabgabeendes der/ jeder weiteren Siebmaschine vorgesehene Lagerstelle und die Federanordnung der im Bereich des Siebgutaufgabeendes der in Siebgutförderrichtung folgenden Siebmaschine vorgesehene Lagerstelle fluchtend übereinander angeordnet sind. Hiermit werden sowohl eine mechanisch einfache Anordnung als auch günstige schwingungstechnische Eigenschaften erzielt.

Vorteilhaft besteht die Möglichkeit, dass alle Siebmaschinen der Schwingsiebanlage untereinander identisch ausgeführt sind, was eine kostengünstige Modulbauweise der Schwingsiebanlage mit je nach Bedarf mehr oder weniger vielen Siebmaschinen erlaubt.

Alternativ können die Siebmaschinen der Schwingsiebanlage zueinander unterschiedlich ausgeführt sein, wenn die mit der Schwingsiebanlage zu bearbeitenden Siebaufgaben dies erfordern oder zweckmäßig machen. Auch dabei kann immer noch ein Grundaufbau, also ein wesentlicher Teil, der einzelnen Siebmaschinen untereinander gleich ausgeführt sein, sodass auch hier noch eine wirtschaftliche modulare Fertigung und Bauweise erzielt werden.

Um innerhalb der Schwingsiebanlage den einzelnen Siebmaschinen unterschiedliche Siebaufgaben einfach zuordnen zu können, wird vorgeschlagen, dass die Siebmaschinen der Schwingsiebanlage mit Sieben mit von Siebmaschine zu Siebmaschine unterschiedlichen Siebmaschenweiten ausgeführt sind und/oder dass an den Siebmaschinen Blindzonen und/oder Verteilkegel und/oder Materialstromteilungen angebracht sind. Beispielsweise kann die Siebmaschenweite in Siebgutförderrichtung gesehen von Siebmaschine zu Siebmaschine zunehmen.

Eine weitere Möglichkeit zur Anpassung der Schwingsiebanlage an jeweils zu bearbeitendes Siebgut mit wechselnden Eigenschaften wird dadurch erreicht, dass bevorzugt jeder Siebmaschine der Schwingsiebanlage mindestens ein eigener Schwingantrieb zugeordnet ist.

In weiterer Ausgestaltung der Schwingsiebanlage wird schließlich vorgeschlagen, dass jeder Schwingantrieb individuell in seiner Drehzahl und/oder seinem Schwingungswinkel und/oder seiner Schwingungsamplitude und/oder seinem Phasenwinkel und/oder seiner Schwingungsform einstellbar und betreibbar ist. Hiermit ist im Betrieb der Schwingsiebanlage eine flexible, individuelle Anpassung an unterschiedliche Siebgüter und Siebaufgabenstellungen und damit eine Optimierung des Siebergebnisses möglich.

Im Folgenden werden Ausführungsbeispiele der Erfindung anhand einer Zeichnung erläutert. Die Figuren der Zeichnung zeigen:
- Figur 1: eine erste Schwingsiebanlage mit drei Siebmaschinen, in einer schematischen Seitenansicht, und
- Figur 2: eine zweite Schwingsiebanlage mit drei Siebmaschinen, ebenfalls in einer schematischen Seitenansicht.

In der folgenden Figurenbeschreibung sind gleiche Teile in den verschiedenen Zeichnungsfiguren stets mit den gleichen Bezugszeichen versehen, sodass nicht zu jeder Zeichnungsfigur alle Bezugszeichen erneut erläutert werden müssen.

Figur 1 zeigt eine erste Schwingsiebanlage 1 in einer schematischen Seitenansicht. Die Schwingsiebanlage 1 besteht hier aus drei in Reihe angeordneten, mittels mindestens je eines zugeordneten Schwingantriebs 20, 30, 40 in Schwingung versetzbaren Siebmaschinen 2, 3, 4. Die Schwingantriebe 20, 30, 40 sind von an sich bekannter Bauart und z. B. mit rotierenden Unwuchtmassen ausgeführt, wie in der Zeichnung dargestellt. Vorzugsweise ist jeder Schwingantrieb 20, 30, 40 individuell in seiner Drehzahl und/oder seinem Schwingungswinkel und/oder seiner Schwingungsamplitude und/oder seinem Phasenwinkel und/ oder seiner Schwingungsform einstellbar und betreibbar, um die Schwingsiebanlage 1 an unterschiedliche Siebgüter und Aufgabenstellungen jeweils optimal anpassen zu können.

Jede Siebmaschine 2, 3, 4 weist ein in Figur 1 jeweils rechts liegendes Siebgutaufgabeende 21, 31, 41 und ein jeweils links liegendes Siebgutabgabeende 24, 34, 44 auf. Siebgut ist in der durch einen Pfeil angedeuteten Siebgutförderrichtung 10 über die Schwingsiebanlage 1 förderbar. Die Siebmaschinen 2, 3, 4 besitzen jeweils wenigstens ein flächiges, hier nicht sichtbares, senkrecht zur Flächenebene der Zeichnung verlaufendes Sieb mit vorgebbarer Siebmaschenweite, durch welche im Betrieb der Schwingsiebanlage solche Partikel des Siebguts, die durch die Siebmaschen fallen können, aus dem Siebgut abgesiebt werden.

Weiterhin weist jede Siebmaschine 2, 3, 4 im Bereich ihres Siebgutaufgabeendes 21, 31, 41 und im Bereich ihres Siebgutabgabeendes 24, 34, 44 je eine federnde Lagerstelle 22, 25; 32, 35; 42, 45 auf. Alle Lagerstellen 22, 25 der in der Reihe der Siebmaschinen 2, 3, 4 in Siebgutförderrichtung 10 gesehen letzten Siebmaschine 2 sind auf dem Untergrund 5 abgestützt. Jeweils die im Bereich des Siebgutaufgabeendes 31, 41 jeder weiteren Siebmaschine 3, 4 liegende Lagerstelle 32, 42 ist ebenfalls auf dem Untergrund 5 abgestützt.

Jeweils die im Bereich des Siebgutabgabeendes 34, 44 jeder weiteren Siebmaschine 3, 4 vorgesehene Lagerstelle 35, 45 ist aber nicht auf dem Untergrund 5, sondern im Bereich des Siebgutaufgabeendes 21, 31 der in Siebgutförderrichtung 10 folgenden Siebmaschine 2, 3 auf dieser abgestützt.

Alle Lagerstellen 22, 25; 32, 35; 42, 45 sind hier jeweils durch eine Federanordnung 23, 26; 33, 36; 43, 46 gebildet. Dabei sind jeweils die Federanordnung 36, 46 der im Bereich des Siebgutabgabeendes 34, 44 jeder weiteren Siebmaschine 3, 4 vorgesehene Lagerstelle 35, 45 und die Federanordnung 23, 33 der im Bereich des Siebgutaufgabeendes 21, 31 der in Siebgutförderrichtung 10 folgenden Siebmaschine 2, 3 vorgesehene Lagerstelle 22, 32 fluchtend übereinander angeordnet. Die Federanordnungen 23, 26; 33, 36; 43, 46 bestehen beispielsweise aus Stahl- oder Elastomer- oder Luftfedern.

Jeweils das Siebgutabgabeende 34, 44 von in Siebgutförderrichtung 10 gesehen vor der letzten Siebmaschine 2 liegenden Siebmaschinen 3, 4 ist über dem Siebgutaufgabeende 21, 31 der in Siebgutförderrichtung 10 folgenden Siebmaschine 2, 3 angeordnet. Die Stufe zwischen den einzelnen Siebmaschinen 2, 3, 4 kann durch Anbringung der Elemente der Federanordnungen 36, 46 auf unterschiedlicher Höhe den Bedürfnissen entsprechend angepasst werden. Auch der Einsatz von eine Längenverstellbarkeit aufweisenden Federanordnungen 36, 46 ist hierzu möglich.

Der Neigungswinkel der Siebmaschinen 2, 3, 4 relativ zur Horizontalen sowie der Winkel zwischen den einzelnen Siebmaschinen 2, 3, 4 kann durch Veränderung der Höhe der Lagerstellen 22, 25; 32, 35; 42, 45 relativ zum Untergrund 5 den Bedürfnissen entsprechend eingestellt und angepasst werden.

Alle Siebmaschinen 2, 3, 4 der Schwingsiebanlage 1 können untereinander identisch ausgeführt sein, womit eine einfache Modulbauweise mit bedarfsgerecht unterschiedlich vielen Siebmaschinen ermöglicht wird.

Alternativ können die Siebmaschinen 2, 3, 4 der Schwingsiebanlage 1 zueinander unterschiedlich ausgeführt sein. Dabei können beispielsweise die Siebmaschinen 2, 3, 4 der Schwingsiebanlage 1 mit Sieben mit von Siebmaschine 2, 3, 4 zu Siebmaschine 2, 3, 4 unterschiedlichen Siebmaschenweiten ausgeführt sein und/oder es können an den Siebmaschinen 2, 3, 4 Blindzonen und/oder Verteilkegel und/oder Materialstromteilungen vorgesehen sein, die in der Zeichnung verdeckt und daher nicht sichtbar sind oder die, da sie an sich bekannt sind, nicht eigens dargestellt sind.

Im Betrieb der Schwingsiebanlage 1 erfolgt ein Aufgeben von Siebgut auf das Siebgutaufgabeende 41 der in Figur 1 ersten, rechts angeordneten Siebmaschine 4, z. B. mittels eines Förderbandes. Bei der Förderung des Siebguts in Förderrichtung 10 durch die Siebe der Siebmaschine hindurch abgesiebte Anteile des Siebguts fallen nach unten und werden dort durch geeignete, hier nicht eigens dargestellte Einrichtungen aufgefangen und/oder abtransportiert. Am Siebgutabgabeende 24 der letzten Siebmaschine 2 der Reihe wird dann ein Siebgutrest, bestehend aus größeren, nicht durch die Siebmaschen passenden Siebgutteilen, abgegeben.

Figur 2 zeigt eine zweite Schwingsiebanlage 1 mit drei in Reihe angeordneten Siebmaschinen 2, 3, 4, ebenfalls in einer schematischen Seitenansicht.

Die Schwingsiebanlage 1 nach Figur 2 unterscheidet sich von der zuvor beschriebenen Schwingsiebanlage 1 nach Figur 1 dadurch, dass jeweils an dem Siebgutabgabeende 24, 34, 44 aller Siebmaschinen 2, 3, 4 je eine Siebgutübergaberutsche 27, 37, 47 angeordnet ist, die einen Siebgutverlust in die Umgebung verhindert, insbesondere wenn leichtes Siebgut verarbeitet wird.

In ihren übrigen Teilen entspricht die Schwingsiebanlage 1 nach Figur 2 der zuvor beschriebenen Schwingsiebanlage 1 nach Figur 1, auf deren Beschreibung daher verwiesen wird.

### Bezugszeichenliste:

| Zeichen | Bezeichnung |
|---|---|
| 1 | Schwingsiebanlage |
| 10 | Siebgutförderrichtung |
| 2 | letzte Siebmaschine |
| 20 | Schwingantrieb von 2 |
| 21 | Siebgutaufgabeende von 2 |
| 22 | Lagerstelle an 21 |
| 23 | Federanordnung an 22 |
| 24 | Siebgutabgabeende von 2 |
| 25 | Lagerstelle an 24 |
| 26 | Federanordnung an 25 |
| 27 | Übergaberutsche an 24 |
| 3 | erste weitere Siebmaschine |
| 30 | Schwingantrieb von 3 |
| 31 | Siebgutaufgabeende von 3 |
| 32 | Lagerstelle an 31 |
| 33 | Federanordnung an 32 |
| 34 | Siebgutabgabeende von 3 |
| 35 | Lagerstelle an 34 |
| 36 | Federanordnung an 35 |
| 37 | Übergaberutsche an 34 |
| 4 | zweite weitere Siebmaschine |
| 40 | Schwingantrieb von 4 |
| 41 | Siebgutaufgabeende von 4 |
| 42 | Lagerstelle an 41 |
| 43 | Federanordnung an 42 |
| 44 | Siebgutabgabeende von 4 |
| 45 | Lagerstelle an 44 |
| 46 | Federanordnung an 45 |
| 47 | Übergaberutsche an 44 |
| 5 | Untergrund |

## Patentansprüche

1. Schwingsiebanlage (1), bestehend aus wenigstens zwei in Reihe angeordneten, in Schwingung versetzbaren Siebmaschinen (2, 3, 4), wobei jede Siebmaschine (2, 3, 4) ein Siebgutaufgabeende (21, 31, 41) und ein Siebgutabgabeende (24, 34, 44) aufweist und wobei jede Siebmaschine (2, 3, 4) im Bereich ihres Siebgutaufgabeendes (21, 31, 41) und im Bereich ihres Siebgutabgabeendes (24, 34, 44) je eine federnde Lagerstelle (22, 25; 32, 35; 42, 45) aufweist,
wobei alle Lagerstellen (22, 25) der in der Reihe der Siebmaschinen (2, 3, 4) in Siebgutförderrichtung (10) gesehen letzten Siebmaschine (2) auf dem Untergrund (5) abgestützt sind,
jeweils die im Bereich des Siebgutaufgabeendes (31, 41) der/jeder weiteren Siebmaschine (3, 4) vorgesehene Lagerstelle (32, 42) ebenfalls auf dem Untergrund (5) abgestützt ist, **dadurch gekennzeichnet,**
**dass** jeweils die im Bereich des Siebgutabgabeendes (34, 44) der/jeder weiteren Siebmaschine (3, 4) vorgesehene Lagerstelle (35, 45) im Bereich des Siebgutaufgabeendes (21, 31) der in Siebgutförderrichtung (10) folgenden Siebmaschine (2, 3) auf dieser abgestützt ist.

2. Schwingsiebanlage (1) nach Anspruch 1, **dadurch gekennzeichnet, dass** jeweils das Siebgutabgabeende (34, 44) von in Siebgutförderrichtung (10) gesehen vor der letzten Siebmaschine (2) liegenden Siebmaschinen (3, 4) über dem Siebgutaufgabeende (21, 31) der in Siebgutförderrichtung (10) folgenden Siebmaschine (2, 3) angeordnet ist.

3. Schwingsiebanlage (1) nach Anspruch 1 oder 2, **dadurch gekennzeichnet, dass** jeweils zwischen dem Siebgutabgabeende (34, 44) von in Siebgutförderrichtung (10) gesehen vor der letzten Siebmaschine (2) liegenden Siebmaschinen (3, 4) und der in Siebgutförderrichtung (10) folgenden Siebmaschine (2, 3) oder am Siebgutabgabeende (24, 34, 44) jeder Siebmaschine (2, 3, 4) je eine Siebgutübergaberutsche (27, 37, 47) angeordnet ist.

4. Schwingsiebanlage (1) nach einem der Ansprüche 1 bis 3, **dadurch gekennzeichnet, dass** alle Lagerstellen (22, 25; 32, 35; 42, 45) jeweils durch eine Federanordnung (23, 26; 33, 36; 43, 46) gebildet sind und dass jeweils die Federanordnung (36, 46) der im Bereich des Siebgutabgabeendes (34, 44) der/jeder weiteren Siebmaschine (3, 4) vorgesehene Lagerstelle (35, 45) und die Federanordnung (23, 33) der im Bereich des Siebgutaufgabeendes (21, 31) der in Siebgutförderrichtung (10) folgenden Siebmaschine (2, 3) vorgesehene Lagerstelle (22, 32) fluchtend übereinander angeordnet sind.

5. Schwingsiebanlage (1) nach einem der Ansprüche 1 bis 4, **dadurch gekennzeichnet, dass** alle Siebmaschinen (2, 3, 4) der Schwingsiebanlage (1) untereinander identisch ausgeführt sind.

6. Schwingsiebanlage (1) nach einem der Ansprüche 1 bis 4, **dadurch gekennzeichnet, dass** die Siebmaschinen (2, 3, 4) der Schwingsiebanlage (1) zueinander unterschiedlich ausgeführt sind.

7. Schwingsiebanlage (1) nach Anspruch 6, **dadurch gekennzeichnet, dass** die Siebmaschinen (2, 3, 4) der Schwingsiebanlage (1) mit Sieben mit von Siebmaschine (2, 3, 4) zu Siebmaschine (2, 3, 4) unterschiedlichen Siebmaschenweiten ausgeführt sind und/oder dass an den Siebmaschinen (2, 3, 4) Blindzonen und/oder Verteilkegel und/oder Materialstromteilungen vorgesehen sind.

8. Schwingsiebanlage (1) nach einem der Ansprüche 1 bis 7, **dadurch gekennzeichnet, dass** jeder Siebmaschine (2, 3, 4) mindestens ein eigener Schwingantrieb (20, 30, 40) zugeordnet ist.

9. Schwingsiebanlage (1) nach Anspruch 8, **dadurch gekennzeichnet, dass** jeder Schwingantrieb (20, 30, 40) individuell in seiner Drehzahl und/oder seinem Schwingungswinkel und/oder seiner Schwingungsamplitude und/oder seinem Phasenwinkel und/oder seiner Schwingungsform einstellbar und betreibbar ist.

## Claims

1. A vibrating screening system (1), consisting of at least two screening machines (2, 3, 4), which are arranged in a row and can be caused to vibrate, wherein each screening machine (2, 3, 4) has a screening material feed end (21, 31, 41) and a screening material discharge end (24, 34, 44) and wherein each screening machine (2, 3, 4) has one resilient support (22, 25; 32, 35; 42, 45) each in the area of the screening material feed end (21, 31, 41) and in the area of the screening material discharge end (24, 34, 44), wherein:
all the supports (22, 25) of the screening machine (2) that is last in the row of the screening machines (2, 3, 4) in the screening material conveying direction (10) are supported on the base (5);
the support (32, 42) provided in the area of the screening material feed end (31, 41) of the/each additional screening machine (3, 4) is likewise supported on the base (5);
**characterized in that**
the support (35, 45) provided in the area of the screening material discharge end (34, 44) of the/each additional screening machine (3, 4) is supported on the screening machine that follows in the screening material conveying direction (10) in the area of the screening material feed end (21, 31) of said screening machine (2, 3) that follows in the screening material conveying direction (10).

2. The vibrating screening system (1) according to claim 1, **characterized in that** the screening material discharge end (34, 44) of screening machines (3, 4) prior to the last screening machine (2) seen in the screening material conveying direction (10) is each arranged above the screening material feed end (21, 31) of said screening machine (2, 3) that follows in the screening material conveying direction (10).

3. The vibrating screening system (1) according to claims 1 or 2, **characterized in that** between the screening material discharge end (34, 44) of the screening machines (3, 4) prior to the last screening machine (2) seen in screening material conveying direction (10) and the screening machine (2, 3) that follows in the screening material conveying direction (10) or on the screening material discharge end (24, 34, 44) of each screening machine (2, 3, 4) one screening material transfer chute (27, 37, 47) is each arranged.

4. The vibrating screening system (1) according to one of claims 1 to 3, **characterized in that** all supports (22, 25; 32, 35; 42, 45) are each formed by a spring assembly (23, 26; 33, 36; 43, 46) and **in that** the spring assembly (36, 46) of the support (35, 45) of the/each additional screening machine (3, 4) provided in the area of the screening material discharge end (34, 44) and the spring assembly (23, 33) of the support (22, 32) of the screening machine (2, 3) that follows in the screening material conveying direction (10) provided in the area of the screening material feed end (21, 31) are arranged in superposed alignment.

5. The vibrating screening machine (1) according to one of claims 1 to 4, **characterized in that** all screening machines (2, 3, 4) of the vibrating screening machine (1) are configured identically among each other.

6. The vibrating screening machine (1) according to one of claims 1 to 4, **characterized in that** the screening machines (2, 3, 4) of the vibrating screening system (1) are configured differently from each other.

7. The vibrating screening system (1) according to claim 6, **characterized in that** the screening machines (2, 3, 4) of the vibrating screening system (1) are provided with screens having different screen mesh sizes from screening machine (2, 3, 4) to screening machine (2, 3, 4) and/or **in that** there are blind zones and/or distribution cones and/or material flow divisions provided on the screening machines (2, 3, 4).

8. The vibrating screening system (1) according to one of claims 1 to 7, **characterized in that** each screening machine (2, 3, 4) is assigned with at least one own vibratory drive (20, 30, 40).

9. The vibrating screening system (1) according to claim 8, **characterized in that** each vibratory drive (20, 30, 40) is individually adjustable and operable in its number of revolutions and/or its oscillation angle and/or its vibration amplitude and/or its phase angle and/or its vibration mode.

## Revendications

1. Système de tamis vibrant (1) constitué d'au moins deux machines de tamisage (2, 3, 4) agencées en rangée et pouvant être mises en vibration, chaque machine de tamisage (2, 3, 4) présentant une extrémité de chargement de produit à tamiser (21, 31, 41) et une extrémité de déchargement de produit à tamiser (24, 34, 44), et chaque machine de tamisage (2, 3, 4) présentant respectivement dans la zone de son extrémité de chargement (21, 31, 41) et dans la zone de son extrémité de déchargement (24, 34, 44) un point d'appui élastique (22, 25, 32, 35, 42, 45),
tous les points d'appui (22, 25) de la dernière machine de tamisage (2) dans la rangée des machines de tamisage (2, 3, 4), vu dans le sens de convoyage du produit à tamiser (10), s'appuyant sur le fond (5),
le point d'appui (32, 42) prévu dans la zone de l'extrémité de chargement de produit à tamiser (31, 41) de ladite/de chaque autre machine de tamisage (3, 4) s'appuyant également sur le fond (5),
**caractérisé en ce**
**que** le point d'appui (35, 45) prévu respectivement dans la zone de l'extrémité de déchargement du produit à tamiser (34, 44) de ladite / de chaque autre machine de tamisage (3, 4) s'appuie sur la machine de tamisage (2, 3) suivante dans le sens de convoyage du produit à tamiser (10), dans la zone de l'extrémité de chargement du produit à tamiser (21, 31).

2. Système de tamis vibrant (1) selon la revendication 1, **caractérisé en ce que** l'extrémité de déchargement du bien à tamiser (34, 44) de machines de tamisage (3, 4) situées avant la dernière machine de tamisage (2), vu dans le sens de convoyage du produit à tamiser (10), est agencée respectivement au-dessus de l'extrémité de chargement du produit à tamiser (21, 31) de la machine de tamisage (2, 3) suivante dans le sens de convoyage du produit à tamiser (10).

3. Système de tamis vibrant (1) selon la revendication 1 ou 2, **caractérisé en ce qu'**une goulotte de déchargement de produit à tamiser (27, 37, 47) est respectivement agencée entre l'extrémité de déchargement du bien à tamiser (34, 44) de machines de tamisage (3, 4) situées avant la dernière machine de tamisage (2), vu dans le sens de convoyage du produit à tamiser (10), et la machine de tamisage (2, 3) suivante dans le sens de convoyage du produit à tamiser (10), ou à l'extrémité de déchargement de produit à tamiser (24, 34, 44) de chaque machine de tamisage (2, 3, 4).

4. Système de tamis vibrant (1) selon l'une quelconque des revendications 1 à 3, **caractérisé en ce que** tous les points d'appui (22, 25, 32, 35, 42, 45) sont respectivement formés par un agencement de ressorts (23, 26, 33, 36, 43, 46) et que respectivement ledit agencement de ressorts (36, 46) du point d'appui (35, 45) prévu dans la zone de l'extrémité de déchargement (34, 44) de ladite / de chaque autre machine de tamisage (3, 4) et l'agencement de ressorts (23, 33) du point d'appui (22, 32) prévu dans la zone de l'extrémité de chargement du produit à tamiser (21, 31) de la machine de tamisage (2, 3) suivante dans le sens de convoyage du produit à tamiser (10) sont agencés l'un au-dessus de l'autre dans l'alignement l'un de l'autre.

5. Système de tamis vibrant (1) selon l'une quelconque des revendications 1 à 4, **caractérisé en ce que** toutes les machines de tamisage (2, 3, 4) dudit système de tamis vibrant (1) sont réalisées identiques les unes aux autres.

6. Système de tamis vibrant (1) selon l'une quelconque des revendications 1 à 4, **caractérisé en ce que** les machines de tamisage (2, 3, 4) du système de tamis vibrant (1) sont réalisées différentes les unes des autres.

7. Système de tamis vibrant (1) selon la revendication 6, **caractérisé en ce que** les machines de tamisage (2, 3, 4) du système de tamis vibrant (1) sont réalisées avec des tamis ayant des largeurs de mailles de tamis différentes d'une machine de tamisage (2, 3, 4) à l'autre machine de tamisage (2, 3, 4), et/ou **en ce que** des zones aveugles et/ou des cônes de répartition et/ou des séparations de flux de matériau sont prévus sur les machines de tamisage (2, 3, 4).

8. Système de tamis vibrant (1) selon l'une quelconque des revendications 1 à 7, **caractérisé en ce qu'**au moins un entraînement de vibration (20, 30, 40) propre est associé à chaque machine de tamisage (2, 3, 4).

9. Système de tamis vibrant (1) selon la revendication 8, **caractérisé en ce que** chaque entraînement de vibration (20, 30, 40) peut être réglé et exploité individuellement en ce qui concerne sa vitesse de rotation et/ou son angle de vibration et/ou son amplitude d'oscillations et/ou son angle de phase et/ou sa forme de vibration.
